# FASCICULE DE BREVET EUROPEEN

(11) **EP 0 136 936 B1**
(45) Date de publication et mention de la délivrance du brevet: **04.05.1988**
(21) Numéro de dépôt: 84401751.7
(22) Date de dépôt: 03.09.1984
(51) Int. Cl.: A61F 5/14, A43B 7/28

(54) **Moule pour la réalisation d'orthèses et de moulages plantaires adaptés aux pieds des patients**
An Patientenfüsse angepasste Form für Einlagenherstellung und Fusssohlenabbildung
Mould for manufacturing ortheses and insoles especially adapted to patients' feet

(30) Priorité: 05.09.1983 FR 8314163
(43) Date de publication de la demande: 10.04.1985
(73) Titulaire: SOCIETE FRANCAISE D'ORTHOPODIE, F-75008 Paris (FR)
(72) Inventeur: Aigrefeuille, Charles Victor Yves, F-78000 Versailles (FR)
(74) Mandataire: Lemoine, Robert

(56) Documents cités:
- EP-A- 0 026 897
- FR-A- 850 299
- US-A- 2 973 529
- US-A- 3 730 169

## Description

L'invention concerne un moule pour la réalisation d'orthèses et de moulages plantaires adaptés aux pieds des patients, constitué d'un bac dont le fond, délimité par une paroi essentiellement verticale, reproduit la forme et la cambrure d'une chaussure.

On connaît, d'après le brevet français FR-A-850 299, un moule de ce type dont on remplit le fond d'une couche épaisse de cire dans laquelle l'empreinte du pied du patient est prise. A l'aide de cette empreinte, on moule ensuite un plâtre positif sur lequel la semelle ou l'orthèse définitive est réalisée avec des retouches qui sont nécessaires pour conférer à cette dernière le relief exigé pour la correction des défectuosités plantaires du pied du patient.

On sait aussi pratiquer actuellement des moulages au plâtre (brevet US-A-2 973 529) ainsi que des techniques de moulage selon lesquelles le pied du patient est placé sur un coussin en mousse alvéolaire avec interposition soit d'une feuille en matériau thermoformable, soit d'une toile enduite de cire, qui permet ensuite la confection d'un plâtre positif, grâce auquel la semelle définitive est produite comme décrit ci-dessus.

Outre le fait qu'elles sont la plupart du temps salissantes, ces techniques de moulage connues sont longues et ne permettent pas dans tous les cas d'obtenir directement les semelles ou orthè- ses finies.

De plus, les moulages obtenus par ces techniques sont bien souvent défectueux, car la position et la forme du pied du patient dans le moule, même dans le cas de celui qui est mentionné en préambule, sont déterminées avec une précision bien souvent insuffisante, puisqu'elles dépendent dans une large mesure de l'aplomb et du jeu musculaire que le patient lui-même exerce sur son pied, volontairement ou non, au moment de _{.} l'opération.

Or une semelle orthopédique, ou orthèse plantaire, doit, pour être efficace, s'adapter le plus précisément et le plus fidèlement possible à la position réelle du pied du patient, une fois corrigé et chaussé.

L'invention permet d'atteindre cet objectif de façon simple, rationnelle, efficace et peu onéreuse grâce à un moule, du type spécifié en préambule qui se caractérise en ce qu'il comprend des moyens permettant de fixer, sur son fond, des éléments correcteurs en relief destinés à lui conférer une surface s'adaptant à la voûte plantaire du patient, lesdits moyens étant constitués par une semelle première collée sur le fond du bac et recouverte d'une couche de matériau assurant l'auto-accrochage en coopération avec une couche similaire fixée sous chacun des éléments correcteurs, et un coussin souple et élastique s'étendant sur ce fond, et en ce que la paroi est d'une hauteur telle qu'elle assure le positionnement du coussin et délimite un volume suffisant pour la réception avec un certain jeu du pied du patient.

On conçoit dès lors que le spécialiste, qui dispose d'un jeu de moules conforme à l'invention adaptés à la taille et à la cambrure des chaussures des patients, peut pratiquer un moulage direct d'une semelle orthopédique en utilisant une feuille en matériau thermoformable qu'il place dans le moule, sur le coussin souple recouvrant les éléments correcteurs, le pied du patient se trouvant alors, si l'aplomb est soigneusement surveillé, dans la position exacte correspondant très précisément à l'utilisation ultérieure de la semelle obtenue. En effet, dans le moule conforme à l'invention, les éléments correcteurs, d'une part donnent à la feuille thermoformable le relief définitif précis de la semelle orthopédique en supprimant donc les opérations longues et fastidieuses de retouches sur une semelle confectionnée sur un plâtre positif et, d'autre part, assurent un meilleur appui des défectuosités plantaires du pied du patient.

A cela, il faut ajouter qu'en remplaçant la feuille thermoformable par une toile enduite de cire, on peut malgré tout si on le désire, réaliser un plâtre positif.

De plus, le caractère auto-accrochant des moyens pour fixer les éléments correcteurs dans le fond du bac, permet de choisir et de placer très simplement et très rapidement les éléments correcteurs nécessaires dans chaque cas particulier et donc d'utiliser le même moule pour tous les patients de même pointure qui souhaitent la même hauteur de talon sans avoir à procéder à des adaptations longues et délicates du moule.

En outre, grâce à son dimensionnement particulier en hauteur, la paroi du bac assure une bonne tenue et un bon maintien du pied et de la feuille en matériau thermoplastique ou de la toile enduite de cire sans gêner les manipulations du spécialiste qui pratique le moulage.

Selon un perfectionnement entrant dans le cadre de l'invention, le coussin souple est plus épais sur la zone arrière du bac correspondant environ au talon et à la cambrure et plus mince sur la zone avant.

Les essais pratiqués ont montré que cette disposition permet de corriger la diminution d'épaisseur du coussin plus grande à l'arrière qu'à l'avant lorsque l'aplomb est convenablement réalisé.

Un mode de réalisation de l'invention sera maintenant décrit à titre d'exemple non limitatif en référence au dessin annexé dans lequel :
La figure 1 représente en perspective les divers éléments constitutifs du moule conforme à l'invention ;
La figure 2 représente le moule en cours d'utilisation ;
La figure 3 est une coupe longitudinale à échelle agrandie pratiquée au moment du moulage ; et
La figure 4 représente un exemple de semelle réalisée grâce à l'invention.

On voit en figure 1 que le moule conforme à l'invention se compose d'un bac 1 au fond duquel est collée une semelle première 2, d'un coussin 3 et d'un certain nombre d'éléments correcteurs tels que 4 et 5.

Le bac 1, réalisé avantageusement en un matériau plastique, comprend une paroi latérale essentiellement verticale 6 et un fond 7. reproduisant la forme et la cambrure d'une chaussure et qui, pour ce faire, repose sur un talon 8. Il est à noter qu'un tel bac fait partie d'un ensemble correspondant aux diverses tailles de chaussures pour hommes, femmes et enfants, et aux diverses cambrures résultant des hauteurs de talons les plus utilisées, par exemple 3, 5, 7 centimètres et plus si nécessaire.

La semelle première 2 qui tapisse le fond du bac est de préférence collée. Elle est pourvue d'une couche de matériau assurant l'auto-accrochage, tel que celui connu sous le nom commercial de « Velcro •, qui coopère avec une couche correspondante collée sous les divers éléments correcteurs tels que 4 ou 5.

Les éléments correcteurs représentés à titre d'exemples sont destinés à tenir compte, l'un 4, d'un affaissement de la voûte antérieure d'un patient, l'autre 5, d'un pied creux d'un autre patient. Ils font partie à leur tour d'un ensemble dont doit disposer l'orthopédiste pour satisfaire aux caractéristiques les plus classiques des pieds à traiter, étant entendu qu'il peut, si nécessaire, réaliser d'autres éléments à la demande.

Enfin, le coussin 3 peut être réalisé en mousse alvéolaire. Il est plus épais sur environ les 2/3 arrière pour tenir compte du poids du corps du patient.

Un tel matériel s'utilise de la façon suivante : l'orthopédiste qui entend réaliser un moulage choisit d'abord le moule adapté à la pointure, la cambrure et la hauteur de talon des chaussures que désire porter le patient. Grâce à des essais successifs, il dispose ensuite éventuellement les éléments correcteurs qui compensent au mieux certaines particularités de l'anatomie de la voûte plantaire du patient.

Pour pratiquer le moulage proprement dit, il place dans le moule le coussin 3 et une feuille thermoformable à moins de cent degrés du commerce, telle que représentée en 9 sur la figure 2, convenablement découpée et chauffée, et enfin il fait poser par le patient son pied en charge dans le bac en veillant bien que la position se rapproche, dans la mesure du possible, des axes anatomiques normaux. C'est la position de la figure 2. Par le poids du corps et la souplesse du coussin 3, le matériau thermoformable se moule alors, comme on le voit mieux dans la vue en coupe de la figure 3, à la forme exacte du pied et de la chaussure qu'utilisera le patient.

Il reste à retirer la feuille thermoformée et à la découper pour obtenir une semelle orthopédique ou orthèse plantaire telle que représentée en 10 à la figure 4, qui est d'une grande précision, et aussi peu épaisse que possible.

Il va de soi que, si l'on désire un moulage positif en plâtre, le même matériel peut être utilisé pour réaliser un négatif, en utilisant par exemple une toile enduite de cire au lieu du matériau thermoformable.

Par ailleurs, le procédé décrit s'applique non seulement à la réalisation d'orthèses pour des personnes souffrant des pieds, mais également à la confection de cambrures anatomiques amovibles sur mesure pour des personnes qui, sans souffrir ne sont pas à l'aise dans leurs chaussures dont les cambrures ne correspondent pas toujours à la forme de leurs pieds.

Quelle que soit l'utilisation recherchée, on aura noté que l'on obtient en quelques instants, grâce à l'invention, un élément de faible épaisseur, reproduisant aussi exactement que possible la cambrure anatomique de la voûte plantaire traitée.

## Revendications

1. Moule pour la réalisation d'orthèses et de moulages plantaires adaptés aux pieds des patients, constitué d'un bac (1) dont le fond (7) délimité par une paroi (6) essentiellement verticale reproduit la forme et la cambrure d'une chaussure, caractérisé en ce qu'il comprend des moyens (2) permettant de fixer, sur ce fond, des éléments correcteurs (4,5) en relief destinés à lui conférer une surface s'adaptant à la voûte plantaire du patient, lesdits moyens étant constitués par une semelle première (2) collée sur le fond du bac et recouverte d'une couche de matériau assurant l'auto-accrochage en coopération avec une couche similaire fixée sous chacun des éléments correcteurs (4, 5), et un coussin (3) souple et élastique s'étendant sur ce fond, et en ce que la paroi (6) du bac (1) est d'une hauteur telle qu'elle assure le positionnement du coussin (3) et délimite un volume suffisant pour la réception avec un certain jeu du pied du patient.

2. Moule selon la revendication 1, caractérisé en ce que le coussin souple (3) est plus épais sur la zone arrière du bac correspondant environ au talon (8) et à la cambrure et plus mince sur la zone avant.

## Claims

1. A mold for forming orthopedic soles and plantar moldings adapted to the feet of patients, formed by a tray (1) the bottom (7) of which is defined by a substantially vertical wall (6) and reproduces the shape and the camber of a shoe, characterized in that said mold comprises means (2) for fixing, to this bottom, relief correcting elements (4, 5) for defining thereon a surface adapted to the plantar arch of the patient, said means being formed by an inner sole (2) bonded to the bottom of the tray and covered with a layer of material ensuring self fastening in cooperation with a similar layer fixed under each of the correcting elements (4, 5), and a flexible and resilient cushion (3) extending over this bottom, and in that the wall (6) of the tray (1) has such a height that it ensures positioning of the cushion (3) and defines a volume sufficient for receiving the foot of the patient with a certain clearance.

2. The mold according to claim 1, characterized in that the flexible cushion (3) is thicker over the rear zone of the tray corresponding approximately to the heel (8) and camber and thinner over the front zone.

## Patentansprüche

1. An Patientenfüße angepasste Form für Einiagenherstellung und Fußsohlenabbildung, bestehend aus einem Behälter, dessen Boden durch eine vorwiegend senkrechte Wand begrenzt, die Form und die Wölbung eines Schuhes wiedergibt, dadurch gekennzeichnet, daß er Mittel (2) beinhaltet, die es ermöglichen, an diesen Boden Korrektur-Elemente zu befestigen, mit dem Zweck, ihm eine dem Patientenfuß-Gewölbe anpaßbare Fläche zu geben, wobei die gesagten Mittel aus einer am Boden des Behälters geklebten ersten Sohle bestehen, die mit einer Materialschicht versehen ist, die selbsthaftend mit der gleichen Schicht arbeitet, die unter den Korrektur-Elementen (4, 5) angebracht ist, und aus einem sich auf diesen Boden erstreckenden weichen und elastischen Kissen (3), und dadurch gekennzeichnet, daß die Wand (6) des Behälters (1) eine solche Höhe hat, daß sie die Positionierung des Kissens (3) sichert, und ein genügendes Volum begrenzt, um den Patientenfuß mit einem gewissen Spiel aufzunehmen.

2. Form entsprechend Anspruch 1, dadurch gekennzeichnet, daß das weiche Kissen an dem dem Absatz entsprechenden hinteren Bereich und an der Wölbung dicker und am Vorderteil dünner ist.
